# EUROPÄISCHE PATENTSCHRIFT

(11) **EP 3 047 887 B1**
(45) Veröffentlichungstag und Bekanntmachung des Hinweises auf die Patenterteilung: **18.07.2018**
(21) Anmeldenummer: 15193663.0
(22) Anmeldetag: 09.11.2015
(51) Int. Cl.: A63H 17/06, A63H 17/12

(54) **SPIELFAHRZEUG-BAGGER**
TOY VEHICLE EXCAVATOR
MACHINE D'EXCAVATION MINIATURE

(30) Priorität: 21.01.2015 DE 202015100264 U
(43) Veröffentlichungstag der Anmeldung: 27.07.2016
(73) Patentinhaber: Bruder Spielwaren GmbH + Co. KG, 90768 Fürth (DE)
(72) Erfinder: Bruder, Paul Heinz, 90768 Fürth (DE)
(74) Vertreter: Rau, Schneck & Hübner Patentanwälte Rechtsanwälte PartGmbB

(56) Entgegenhaltungen:
- DE-C1- 19 600 440
- DE-U1- 29 804 491
- KR-U- 20140 005 846
- US-A1- 2008 207 086

## Beschreibung

Die vorliegende Patentanmeldung nimmt die Priorität der deutschen Gebrauchsmusteranmeldung DE 20 2015 100 264.5 in Anspruch. Die Erfindung betrifft einen Spielfahrzeug-Bagger gemäß dem Oberbegriff des Anspruchs 1.

Derartige Spielfahrzeug-Bagger sind beispielsweise bekannt aus der DE 298 04 491 U1 und der US 2008/0207086 A1. Ein weiteres Spielfahrzeug ist bekannt aus der DE 196 00 440 C1, die den nächsten Stand der Technik bildet. Die KR 20-2014-0005846 U offenbart weitere Spielfahrzeuge.

Es ist eine Aufgabe der vorliegenden Erfindung, einen Spielfahrzeug-Bagger derart weiterzubilden, dass eine einfache Absenkung eines angehobenen Bagger-Auslegers möglich ist.

Diese Aufgabe ist erfindungsgemäß gelöst durch einen Spielfahrzeug-Bagger mit den im Anspruch 1 angegebenen Merkmalen.

Erfindungsgemäß wurde erkannt, dass ein Auslöse-Betätigungselement zur einfachen Überwindung einer Fixierung des Bagger-Auslegers in einer angehobenen Stellung führt. Eine Spielperson muss nicht größere Haltekräfte überwinden, sondern es genügt eine einfache Druckknopfbetätigung. Nach Auslösen der Rasteinrichtung wird der Bagger-Ausleger aufgrund seines Eigengewichts abgesenkt. Das Auslöse-Betätigungselement bringt beim Betätigen den Rasthaken außer Eingriff mit dem Gegen-Rastkörper. Beim Rahmen des Spielfahrzeug-Baggers kann es sich zumindest zum Teil auch um dessen Karosserie handeln.

Eine Ausführung nach Anspruch 2 hat sich als besonders zweckmäßig herausgestellt. Alternativ oder zusätzlich kann das Auslöse-Betätigungselement auch mit dem Gegen-Rastkörper zusammenwirken.

Ein Betätigungsknopf nach Anspruch 3 lässt sich einfach betätigen.

Eine Ausführung der Ausleger-Schwenkkomponente nach Anspruch 4 vermeidet die Notwendigkeit einer Vorspannfeder für das Auslöse-Betätigungselement, die dieses in der Ausgangsstellung vorspannt. Die Ausleger-Schwenkkomponente selbst überführt das Auslöse-Betätigungselement zurück in die Ausgangsstellung.

Eine Schrägfläche nach Anspruch 5 hat sich insbesondere zur sicheren Rückführung des Auslöse-Betätigungselements in die Ausgangsstellung als besonders geeignet herausgestellt.

Mindestens eine Schrägfläche nach Anspruch 6 ermöglicht eine sichere und schonende Kontaktierung der Komponenten der Rasteinrichtung bei der Rückführung in die Anhebe-Schwenkstellung.

Eine Federung nach Anspruch 7 lässt sich durch Spritzguss herstellen.

Ein Zylinder nach Anspruch 8 sorgt für eine realitätsnahe Anmutung des Bagger-Auslegers. Bei dem Zylinder kann es sich um einen Doppel-Zylinder handeln.

Eine Unterbringung der Rasteinrichtung nach Anspruch 9 versteckt diese elegant. Bei dem geschlossenen Gehäuse kann es sich um einen Motorraum oder ein Motorgehäuse des Spielfahrzeugs handeln.

Ein Ausführungsbeispiel der Erfindung wird nachfolgend anhand der Zeichnungen näher erläutert. In dieser zeigen:
- Fig. 1: Perspektivisch einen Spielfahrzeug-Bagger mit einem frontseitigen und einem heckseitigen Bagger-Ausleger;
- Fig. 2: eine Seitenansicht des frontseitigen Bagger-Auslegers;
- Fig. 3: eine Heckansicht eines Motorgehäuses des Spielfahrzeug-Baggers mit dem frontseitigen Bagger-Ausleger;
- Fig. 4: einen Schnitt gemäß Linie IV-IV in Fig. 3;
- Fig. 5: in einer zu Fig. 4 ähnlichen Darstellung den Bagger-Ausleger in angehobener Stellung;
- Fig. 6: in einer gebrochenen Darstellung eine Ausleger-Schwenkkomponente des Bagger-Auslegers in der angehobenen Stellung nach Fig. 5.

Ein Spielfahrzeug-Bagger 1 hat einen Rahmen bzw. eine Karosserie, an der Anbauteile montiert sind. Der Spielfahrzeug-Bagger 1 ist insgesamt aus Kunststoff hergestellt und ist montiert aus einer Mehrzahl von Kunststoff-Spritzgussbauteilen.

Der Spielfahrzeug-Bagger 1 hat einen frontseitigen Bagger-Ausleger 2 und einen heckseitigen Bagger-Ausleger 3, dessen Aufbau nachfolgend nicht weiter vertieft wird.

Am Ende des frontseitigen Bagger-Auslegers 2 ist als Anbaugerät ein Hochlöffel 4 montiert.

Teil des frontseitigen Bagger-Auslegers 2 ist eine Ausleger-Schwenkkomponente 5, deren Detailaufbau aus der innere Details preisgebenden, gebrochenen Darstellung nach Fig. 6 ersichtlich ist. Die Ausleger-Schwenkkomponente 5 ist zwischen einer z. B. in der Fig. 5 gezeigten Anhebe-Schwenkstellung bei angehobenen Bagger-Ausleger 2 und einer beispielsweise in den Fig. 2 bis 4 gezeigten Absenke-Schwenkstellung bei abgesenktem frontseitigem Bagger-Ausleger 2 umstellbar.

Die Ausleger-Schwenkkomponente 5 hat als Teil einer Rasteinrichtung 6 einen federnden Rasthaken 7.

Der Rasthaken 7 dient zum Fixieren des Bagger-Auslegers 2 in der Anhebe-Schwenkstellung. Bei dieser Fixierung (vgl. Fig. 6) hintergreift der Rasthaken 7 einen rahmenfesten Gegen-Rastkörper 8 der Rasteinrichtung 6.

Der Spielfahrzeug-Bagger 1 hat zudem ein mit der Rasteinrichtung 6 zusammenwirkendes Auslöse-Betätigungselement 9. Letzteres dient zum Umstellen des frontseitigen Bagger-Auslegers 2 aus der angehobenen in die abgesenkte Stellung. Hierzu wirkt das Auslöse-Betätigungselement 9 mit dem Rasthaken 7 zusammen.

Das Auslöse-Betätigungselement 9 ist als linear am Rahmen, nämlich an einem Motorgehäuse 10, geführter Betätigungsknopf ausgeführt. Das Auslöse-Betätigungselement 9 ist als Druck-Betätigungsknopf ausgeführt.

Die Rasteinrichtung 6 ist im geschlossenen Motorgehäuse 10 untergebracht.

Die Ausleger-Schwenkkomponente 5 ist so ausgeführt, dass sie bei Rückkehr der Ausleger-Schwenkkomponente 5 von der Absenke-Schwenkstellung in die Anhebe-Schwenkstellung das Auslöse-Betätigungselement 9 von einer nach Betätigung erreichten, abgesenkten Betätigungsstellung in eine angehobene Ausgangsstellung zurückführt, die das Auslöse-Betätigungselement 9 vor der Betätigung einnimmt. Hierzu hat der Rasthaken 7 eine Schrägfläche 11, über die der Rasthaken 7 in der Anhebe-Schrägstellung am Auslöse-Betätigungselement 9 anliegt.

Zusätzlich hat der Gegen-Rastkörper 8 eine weitere Schrägfläche 12, über die der Rasthaken 7 bei der Rückkehr in die Anhebe-Schwenkstellung mit dem Gegen-Rastkörper 8 in Kontakt kommt.

Der Rasthaken 7 ist über einen Blattfederabschnitt 13 einstückig mit einem Grundkörper 14 der Ausleger-Schwenkkomponente 5 verbunden. Der Grundkörper 14 ist über ein Schwenklager 15 am Rahmen des Spielfahrzeug-Baggers 1, nämlich am Motorgehäuse 10, gelagert.

Der Grundkörper 14 der Ausleger-Schwenkkomponente 5 ist einstückig mit einem Doppel-Zylinder 16 verbunden. Letzterer ist bei angehobenem, frontseitigem Bagger-Ausleger 2 ausgefahren (vgl. Fig. 5), sodass ein Kolben 17 sichtbar ist, und bei abgesenktem frontseitigem Bagger-Ausleger 2 eingefahren.

Beim Spielen kann der frontseitige Bagger-Ausleger 2 manuell angehoben werden. In der Anhebe-Schwenkstellung rastet der Rasthaken 7 hinter den Gegen-Rastkörper 8 ein, sodass der frontseitige Bagger-Ausleger 2 in der Anhebe-Schwenkstellung fixiert ist. Durch Druckbetätigung des Auslöse-Betätigungselements 9 wird der Rasthaken 7, mit dem das Auslöse-Betätigungselement 9 in Kontakt steht, nach unten verlagert, bis er außer Eingriff mit dem Gegen-Rastkörper 8 gerät. Durch das Eigengewicht des frontseitigen Bagger-Auslegers 2 schwenkt dieser dann nach unten in die Absenke-Schwenkstellung. Hierbei fahren die Kolben 17 in die jeweiligen Zylinder des Doppel-Zylinders 16 ein. Bei der Rückkehr des Rasthakens 7 in die Anhebe-Schwenkstellung kommen die Schrägflächen 11, 12 des Rasthakens 7 einerseits und des Gegen-Rastkörpers 8 andererseits miteinander in Kontakt und gleiten aneinander ab. Beim Anheben in die Anhebe-Schwenkstellung gleitet eine untere Betätigungsfläche des Auslöse-Betätigungselements 9 an der Schrägfläche 11 des in Position kommenden Rasthakens 7 ab und wird hierdurch in die Ausgangsstellung angehoben.

## Patentansprüche

1. Spielfahrzeug-Bagger (1)
- mit einem Rahmen,
- mit einem zwischen einer angehobenen und einer abgesenkten Stellung umstellbaren Bagger-Ausleger (2), an dessen Ende ein Anbaugerät (4) montiert ist,
- mit einer Ausleger-Schwenkkomponente (5), die zwischen
-- einer Anhebe-Schwenkstellung bei angehobenem Bagger-Ausleger (2) und
-- einer Absenke-Schwenkstellung bei abgesenktem Bagger-Ausleger (2) umstellbar ist,
**dadurch gekennzeichnet, dass**
- die Ausleger-Schwenkkomponente (5) als Teil einer Rasteinrichtung (6) einen federnden Rasthaken (7) aufweist, der zum Fixieren des Bagger-Auslegers (2) in der Anhebe-Schwenkstellung einen rahmenfesten Gegen-Rastkörper (8) der Rasteinrichtung (6) hintergreift, und
- der Spielfahrzeug-Bagger außerdem ein mit der Rasteinrichtung (6) zusammenwirkendes Auslöse-Betätigungselement (9) zum Umstellen des Bagger-Auslegers (2) aus der angehobenen in die abgesenkte Stellung aufweist.

2. Bagger nach Anspruch 1, **dadurch gekennzeichnet, dass** das Auslöse-Betätigungselement (9) mit dem Rasthaken (7) zusammenwirkt.

3. Bagger nach Anspruch 1 oder 2, **dadurch gekennzeichnet, dass** das Auslöse-Betätigungselement (9) als linear am Rahmen geführter Betätigungsknopf ausgeführt ist.

4. Bagger nach einem der Ansprüche 1 bis 3, **dadurch gekennzeichnet, dass** die Ausleger-Schwenkkomponente (5) so ausgeführt ist, dass sie bei einer Rückkehr der Ausleger-Schwenkkomponente (5) von der Absenke-Schwenkstellung in die Anhebe-Schwenkstellung das Auslöse-Betätigungselement (9) von einer nach Betätigung erreichten Betätigungsstellung in eine Ausgangsstellung zurückführt, die das Auslöse-Betätigungselement (9) vor der Betätigung einnimmt.

5. Bagger nach einem der Ansprüche 1 bis 4, **dadurch gekennzeichnet, dass** der Rasthaken (7) eine Schrägfläche (11) aufweist, über die der Rasthaken (7) in der Anhebe-Schwenkstellung am Auslöse-Betätigungselement (9) anliegt.

6. Bagger nach einem der Ansprüche 1 bis 5, **dadurch gekennzeichnet, dass** der Rasthaken (7) einerseits und/oder der Gegen-Rastkörper (8) andererseits eine Schrägfläche (11, 12) aufweisen, über die diese Komponenten (7, 8) der Rasteinrichtung (6) bei einer Rückkehr in die Anhebe-Schwenkstellung miteinander in Kontakt kommen.

7. Bagger nach einem der Ansprüche 1 bis 6, **dadurch gekennzeichnet, dass** der Rasthaken (7) über einen Blattfederabschnitt (13) einstückig mit einem Grundkörper (14) der Ausleger-Schwenkkomponente (5) verbunden ist.

8. Bagger nach einem der Ansprüche 1 bis 7, **dadurch gekennzeichnet, dass** die Ausleger-Schwenkkomponente (5) einstückig mit einem Zylinder (16) verbunden ist, der bei angehobenem Bagger-Ausleger (2) ausgefahren und bei abgesenktem Bagger-Ausleger (2) eingefahren ist.

9. Bagger nach einem der Ansprüche 1 bis 8, **dadurch gekennzeichnet, dass** die Rasteinrichtung (6) in einem geschlossenen Gehäuse (10) untergebracht ist.

## Claims

1. Toy vehicle excavator
- with a frame,
- with an excavator boom that is switchable between a lifted and a lowered position, wherein at the end of which an attachment device (4) is mounted,
- with a boom pivoting component (5) that is switchable between
-- a lifted pivot position when the excavator boom (2) is lifted and
-- a lowered pivot position when the excavator boom (2) is lowered,
**characterized in that**
- the boom pivoting component (5), which is part of a snap-in locking device (6), has a resilient snap-in locking hook (7), which engages behind a counter-snap-in locking body (8), fixed to the frame, of the snap-in locking device device (6) for fixing the excavator boom (2) in the lifted pivot position, and
- the toy vehicle excavator further has a triggering actuator (9) interacting with the snap-in locking device (6) to move the excavator boom (2) from the lifted to the lowered position.

2. Excavator according to claim 1, **characterized in that** the triggering actuator (9) interacts with the snap-in locking hook (7).

3. Excavator according to claim 1 or 2, **characterized in that** the triggering actuator (9) is designed as an actuator button guided linearly along the frame.

4. Excavator according to any one of claims 1 to 3, **characterized in that** the boom pivoting component (5) is designed so that upon a return of the boom pivoting component (5) from the lowered pivot position to the lifted pivot position, the triggering actuator (9) returns from an actuation position reached after actuation into an initial position the triggering actuator (9) occupies prior to actuation.

5. Excavator according to any one of claims 1 to 4, **characterized in that** the snap-in locking hook (7) has an oblique surface (11) via which the snap-in locking hook (7) bears against the triggering actuator (9) in the lifted pivot position.

6. Excavator according to any one of claims 1 to 5, **characterized in that** the snap-in locking hook (7) on the one hand and/or the counter-snap-in locking body (8) on the other have an oblique surface (11, 12) via which these components (7, 8) of the snap-in locking device (6) come into contact with each other upon a return to the lifted pivot position.

7. Excavator according to any one of claims 1 to 6, **characterized in that** the snap-in locking hook (7) is integrally connected to a base body (14) of the boom pivoting component (5) via a leaf spring portion (13).

8. Excavator according to any one of claims 1 to 7, **characterized in that** the boom pivoting component (5) is integrally connected to a cylinder (16), which is extended when the excavator boom (2) is lifted and retracted when the excavator boom (2) is lowered.

9. Excavator according to any one of claims 1 to 8, **characterized in that** the snap-in locking device (6) is accommodated in a closed housing (10).

## Revendications

1. Excavateur miniature (1)
- comprenant un cadre,
- une flèche d'excavateur (2) pouvant basculer entre une position soulevée et une position abaissée et à l'extrémité de laquelle est monté un accessoire (4),
- un élément pivotant de flèche (5), qui peut basculer entre
-- une position pivotante de soulèvement lorsque la flèche d'excavateur (2) est soulevée et
-- une position pivotante d'abaissement lorsque la flèche d'excavateur (2) est abaissée,
**caractérisé en ce que**
- l'élément pivotant de flèche (5) comprend en tant que partie d'un système d'encliquetage (6) un crochet d'encliquetage à ressort (7), qui, pour fixer la flèche d'excavateur (2) dans la position pivotante de soulèvement, enserre un corps d'encliquetage complémentaire (8), côté cadre, du système d'encliquetage (6) par l'arrière, et
- l'excavateur miniature comprend par ailleurs un élément d'actionnement de déclenchement (9) coopérant avec le système d'encliquetage (6) pour faire passer la flèche d'excavateur (2) de la position soulevée dans la position abaissée.

2. Excavateur selon la revendication 1, **caractérisé en ce que** l'élément d'actionnement de déclenchement (9) coopère avec le crochet d'encliquetage (7).

3. Excavateur selon la revendication 1 ou 2, **caractérisé en ce que** l'élément d'actionnement de déclenchement (9) est réalisé sous la forme d'un bouton d'actionnement guidé linéairement sur le cadre.

4. Excavateur selon l'une quelconque des revendications 1 à 3, **caractérisé en ce que** l'élément pivotant de flèche (5) est conçu de manière à ramener l'élément d'actionnement de déclenchement (9) d'une position d'actionnement atteinte après actionnement dans une position de départ que l'élément d'actionnement de déclenchement (9) occupe avant l'actionnement, lorsque l'élément pivotant de flèche (5) revient de la position pivotante d'abaissement dans la position pivotante de soulèvement.

5. Excavateur selon l'une quelconque des revendications 1 à 4, **caractérisé en ce que** le crochet d'encliquetage (7) présente une surface inclinée (11) par l'intermédiaire de laquelle le crochet d'encliquetage (7) s'applique contre l'élément d'actionnement de déclenchement (9) dans la position pivotante de soulèvement.

6. Excavateur selon l'une quelconque des revendications 1 à 5, **caractérisé en ce que** le crochet d'encliquetage (7) d'une part et/ou le corps d'encliquetage complémentaire (8) d'autre part présentent une surface inclinée (11, 12), par l'intermédiaire de laquelle ces éléments (7, 8) du système d'encliquetage (6) sont en contact l'un avec l'autre lors d'un retour dans la position pivotante de soulèvement.

7. Excavateur selon l'une quelconque des revendications 1 à 6, **caractérisé en ce que** le crochet d'encliquetage (7) est relié d'une seule pièce à un corps de base (14) de l'élément pivotant de flèche (5) par l'intermédiaire d'une partie ressort à lames (13).

8. Excavateur selon l'une quelconque des revendications 1 à 7, **caractérisé en ce que** l'élément pivotant de flèche (5) est relié d'une seule pièce à un cylindre (16), qui est sorti lorsque la flèche d'excavateur (2) est soulevée et rentré lorsque la flèche d'excavateur (2) est abaissée.

9. Excavateur selon l'une quelconque des revendications 1 à 8, **caractérisé en ce que** le système d'encliquetage (6) est logé dans un boîtier (10) fermé.
